# EUROPÄISCHE PATENTSCHRIFT

(11) **EP 2 252 430 B1**
(45) Veröffentlichungstag und Bekanntmachung des Hinweises auf die Patenterteilung: **29.04.2015**
(21) Anmeldenummer: 08872878.7
(22) Anmeldetag: 12.11.2008
(51) Int. Cl.: B24B 23/02, B24B 55/05

(54) **HANDWERKZEUGMASCHINE, INSBESONDERE HANDGEFÜHRTE SCHLEIFMASCHINE**
HAND-HELD POWER TOOL, IN PARTICULAR HAND-GUIDED GRINDING MACHINE
MACHINE-OUTIL À MAIN, EN PARTICULIER MACHINE DE MEULAGE À GUIDAGE MANUEL

(30) Priorität: 25.02.2008 DE 102008010977
(43) Veröffentlichungstag der Anmeldung: 24.11.2010
(73) Patentinhaber: Robert Bosch GmbH, 70442 Stuttgart (DE)
(72) Erfinder: NAGY, Attila, H-3535 Miskolc (HU)
(86) Internationale Anmeldenummer: PCT/EP2008/065379
(87) Internationale Veröffentlichungsnummer: WO 2009/106163

(56) Entgegenhaltungen:
- DE-A1- 4 344 571
- DE-A1- 10 124 439
- DE-A1- 19 719 461
- DE-A1- 19 914 855

## Beschreibung

Die Erfindung betrifft eine Handwerkzeugmaschine, insbesondere eine handgeführte, bevorzugt als Winkelschleifmaschine ausgebildete Schleifmaschine, gemäß dem Oberbegriff des Anspruches 1.

### Stand der Technik

Bei einer aus der EP 0 583 270 B1 bekannten, als handgeführter Winkelschleifer ausgebildeten Handwerkzeugmaschine ist für das von einer Antriebsspindel getragene Werkzeug eine Schutzhaube vorgesehen, die über ein Nabenteil auf dem Lagerhals des gehäuseseitigen Lagerflansches der Antriebsspindel angeordnet und in mehreren Drehlagen über eine Verriegelungsvorrichtung drehstarr zu fixieren ist.

Das Nabenteil ist als hutförmige Blechkappe ausgebildet, die auf den Lagerhals axial aufgeschoben gegen diesen axial formschlüssig festgelegt ist.

Die Verriegelungsvorrichtung mit zwischen dem Nabenteil und dem Lagerhals wirksamen Verriegelungsgliedern umfasst einen zwischen einer Schulter des Lagerflansches und der Krempe der hutförmigen, das Nabenteil bildenden Blechkappe liegenden Ringkörper, der zum Lagerflansch drehfixiert ist und der einen gegen die Krempe ausgebogenen und axial, also gegen die Krempe federnd vorgespannten Ringabschnitt aufweist. Dieser Ringabschnitt trägt als Verriegelungsglied eine Riegelnase, der seitens der Krempe in Umfangsrichtung beabstandete Ausnehmungen als aufnehmende Verriegelungsglieder entsprechen. Der die Riegelnase tragende Ringabschnitt ist mit einer Betätigungstaste versehen, über die zur Verstellung der Drehlage der Schutzhaube deren drehstarre Verriegelung manuell aufzuheben ist.

Bei einer weiteren, aus der DE 37 44 218 A1 bekannten Verriegelungsvorrichtung für eine auf dem Lagerhals der Antriebsspindel einer Winkelschleifmaschine drehbar abgestützte Schutzhaube erfolgt der verriegelnde Zugriff nicht axial, sondern radial und in einer Ausführung über einen zweiarmigen Hebel, der gehäuseseitig über eine zur Achse der Arbeitsspindel parallele Schwenkachse angelenkt ist. Der Schwenkhebel ist an seinem einen Ende mit einem Verriegelungsglied in Form einer Riegelnase versehen, der an einem zum Lagerhals umschließenden Nabenteil der Schutzhaube, umfangsseitig und in Umfangsrichtung beabstandet, radiale Ausnehmungen zugeordnet sind. Der andere Arm des Kipphebels dient als Betätigungstaste und ist in der der Eingriffsrichtung der Riegelnase in die jeweilige Aufnahme entsprechenden Schwenkrichtung federbelastet.

Auch bei einer aus der DE 101 24 439 A1 bekannten, als Winkelschleifer ausgebildeten Werkzeugmaschine ist auf den die Antriebsspindel aufnehmenden Lagerhals eine auf verschiedene Drehpositionen einstellbare halbkreisförmige Schutzhaube vorgesehen. Diese weist radial innen einen axialen Spannbund auf und ist über ein zu Spannbund und Spannhals umgreifendes Spannband lagefest gegen den Spannhals zu fixieren. Spannband und Spannhals sind über Teile ihres Umfangs miteinander entsprechenden, axial verlaufenden, mäanderförmigen Konturen versehen, die bei nicht gespanntem Spannband, und einer vorgegebenen, einer Nichtbetriebsstellung der Schutzhaube entsprechenden Ausrichtung aufeinander aufzuschieben sind und die, bezogen auf eine hierzu verdrehte Lage von Schutzhaube und Spannband die axiale Lage der Schutzhaube zum Spannhals unverlierbar sichern. Über das Spannband ist in dessen Spannstellung eine in Drehrichtung reibschlüssige Abstützung des Spannbundes zum Spannhals gegeben. Zur Verspannung des Spannbandes ist an dessen einem Ende ein radial in eine Offenstellung ausschwenkbarer Spannhebel angelenkt, der mit dem anderen Endes des Spannbandes über ein Wellfederglied verbunden und in Spannstellung über eine Totpunktlage eingeschwenkt gegen das Spannband anliegt.

Eine verrastende Fixierung einer auf einem Spannhals eines Winkelschleifers geführt abgestützten Schutzhaube ist aus der im Oberbegriff des Anspruches 1 berücksichtigten DE 199 14 855 A1 bekannt. Hierzu ist ein zum Maschinengehäuse axial federnd abgestütztes Rastglied in Form einer Rastnase vorgesehen, der im zum Spannhals radial liegenden Rücken der Schutzhaube sickenförmige Rastkonturen zugeordnet sind, über die eine jeweilige Drehlage der Schutzhaube zum Maschinengehäuse drehelastisch vorgegeben ist. Der Rastwiderstand zwischen dem jeweiligen, federnd abgestützten Rastglied und den in der Schutzhaube vorgesehenen Rastkonturen ist so gewählt, dass einerseits ein unbeabsichtigtes, über den elastischen Bereich hinausgehendes Verschwenken der Schutzhaube unterbunden wird, andererseits aber die Schutzhaube von Hand unter Überwindung der durch die Verrastung gegebenen Haltekräfte verschwenkt werden kann.

Zur Sicherung der jeweils gewählten Drehlage der Schutzhaube eines Winkelschleifers gegenüber dessen Spannhals sieht die DE 43 44 571 A1 eine Klemmvorrichtung vor, die in einer Aufnahmekammer des Spannhalses angeordnete Klemmelemente aufweist. Die Aufnahmekammer ist radial nach außen gegen den zum Spannhals umschließenden Ringbund der Schutzhaube offen, so dass durch Verspannung der bevorzugt elastischen Klemmelemente der Ringbund der Schutzhaube zum Spannhals zu fixieren ist. Die Verspannung der Klemmelemente erfolgt bezogen auf zwei in Umfangsrichtung des Spannhalses hintereinander in der Aufnahmekammer liegende Klemmelemente über einen zwischen den Klemmelementen liegenden Exzenternocken, der über einen Handhebel verschwenkbar ist, womit alle Drehlagen der Schutzhaube zum Spannhals lagegesichert verspannt, somit auch in Drehrichtung fixiert, einstellbar sind.

Zur Abstützung einer Schutzhaube auf dem Lagerhals eines Winkelschleifers und zur Festlegung der Drehstellung der Schutzhaube ist es aus der DE 197 19 461 A1 bekannt, einen im Querschnitt U-förmigen, axial elastischen Ringkörper mit zum Lagerhals umschließenden Steg mit seinen Schenkeln zwischen radialen Flanschen des Lagerhalses und einem Ringbund der Schutzhaube formschlüssig drehfest anzuordnen. Zu einem der Schenkel des Ringkörpers und dem angrenzenden radialen Flansch des Lagerhalses sind Kupplungsscheiben festgelegt, die über ihren Umfang mit korrespondierenden Wellenmustern versehen, auf ihre wechselseitige Eingriffslage über den Ringkörper beaufschlagt und dadurch für den Betrieb des Winkelschleifers gegeneinander drehfest abgestützt sind. Die Einstellung jeweils gewünschter Drehlagen der Schutzhaube zum Lagerhals erfolgt manuell durch in Erstreckungsrichtung des Lagerhalses erfolgende Beaufschlagung der Schutzhaube, derart, dass die korrespondierenden Wellenmuster der Kupplungsscheiben aufgrund der axialen Elastizität des Ringkörpers außer Eingriff kommen.

Bei all diesen Lösungen ist die Schutzhaube in ihrer jeweils verriegelten Drehstellung drehstarr abgestützt.

Die drehstarre Abstützung hat zur Folge, dass bei Werkzeugschäden, zum Beispiel beim Platzen einer Schleifscheibe und einem damit verbundenen Verkeilen von Scheibenteilen gegen die Schutzhaube oder beim Verklemmen eines Werkteiles zwischen Werkzeug und Schutzhaube, insbesondere die Schutzhaube und/oder deren Verriegelung beschädigt werden kann.

### Offenbarung der Erfindung

Der Erfindung liegt die Aufgabe zugrunde, ohne wesentlichen Zusatzaufwand derartige Schadensfälle zu vermeiden oder in ihrem Schadensumfang zumindest zu reduzieren sowie auch, gegebenenfalls unabhängig hiervon, eine besonders einfache und montagemäßig günstige Verriegelungsanordnung zu schaffen.

Diese Aufgabe wird erfindungsgemäß mit den Merkmalen des Anspruches 1 gelöst. Die Unteransprüche geben zweckmäßige Weiterbildungen und hinsichtlich der Ausgestaltung der Verriegelungsanordnung auch eigenständige Ausbildungen an.

Ausgangspunkt für die erfindungsgemäße Lösung ist die Festlegung der umfangsseitig überdeckend zum Werkzeug vorgesehenen Schutzhaube in einer insbesondere durch Einsatzbedingungen und Arbeitszweck vorgegebenen Drehstellung durch eine jeweilige Verriegelungsanordnung. Über diese Verriegelungsanordnung wird für die Schutzhaube somit eine jeweilige Solllage vorgegeben, aus der die Schutzhaube unter Aufrechterhaltung der Verriegelung bei entsprechender Krafteinwirkung aufgrund der elastisch nachgiebigen Abstützung in Umfangsrichtung ausweichen kann. Die elastisch nachgiebige Abstützung wird seitens der Verriegelungsvorrichtung vorgesehen, insbesondere in einer Anordnung, bei der die Schutzhaube in Antriebsdrehrichtung der Antriebsspindel elastisch abgestützt ist. Für die Schutzhaube ist somit eine jeweilige Schutzlage durch einen Schwenkbereich um eine Verriegelungsstellung bestimmt, innerhalb dessen die Schutzhaube bei elastisch nachgiebiger Abstützung auf diese Verriegelungsstellung verschwenkbar ist.

Hierzu ergibt sich ein besonders einfacher und zweckmäßiger Aufbau durch die elastisch nachgiebige Abstützung der Schutzhaube über die Federmittel in Umfangsrichtung des Lagerhalses in ihrer jeweiligen Verriegelungsstellung durch die Vorspannung die Verriegelungsglieder der Verriegelungsvorrichtung auf ihre Eingriffsstellung.

Dies lässt sich besonders einfach mit Federmitteln in Form einer U-förmig gebogenen Schenkelfeder erreichen, die über ihren U-förmigen Scheitelbogen verbunden einen Verriegelungsschenkel und Befestigungsschenkel aufweist, von denen der Befestigungsschenkel gehäuseseitig festgelegt ist und der Verriegelungsschenkel auf Seiten des nabenseitigen Spannhalses vorgesehene Verriegelungsglieder zugreifende Verriegelungsglieder trägt und sich quer zur Achse der Antriebsspindel erstreckt.

Die Schenkelfeder kann im Rahmen der Erfindung mit quer zur Achse der Antriebsspindel verlaufender Federebene oder, was eine weitere erfindungsgemäße Lösung darstellt, mit in Richtung der Achse der Antriebsspindel verlaufender Federebene angeordnet sein. In beiden Fällen ist durch die Gestaltung als Schenkelfeder und die Verbindung der Schenkel über den Scheitelbogen auch eine Nachgiebigkeit in Erstreckungsrichtung der Schenkel zu erreichen, aus der die elastisch nachgiebige Abstützung der Schutzhaube in einer Schutzlage zu einer jeweils gegebenen Verriegelungsstellung resultiert.

Zweckmäßigerweise ist die Schenkelfeder als Blattfeder mit in Richtung der Federebene über den Scheitelbogen gegeneinander verschwenkbaren, jeweils quer zur Federebene flächigem Verriegelungsschenkel und Befestigungsschenkel ausgebildet, wodurch sich für die Verriegelung hohe Spannkräfte und für die elastische Abstützung hohe Stützkräfte realisieren lassen. Beeinflussen lassen sich diese Kräfte in ihrer Höhe wie auch in ihrem Verhältnis zueinander ferner dadurch, dass der Befestigungsschenkel und der Verriegelungsschenkel sich in Richtung der Federebene gesehen winklig zueinander erstrecken, so dass sich eine Schränkung der Schenkelfeder im Bereich des Scheitelbogens ergibt. Eine solche Schränkung hat ferner auch den Vorteil, dass die Schenkel quer zur Federebene winkelversetzt zueinander verlaufen, so dass eine den Befestigungsschenkel im Nahbereich zum Scheitelbogen durchsetzende Befestigungsschraube außerhalb des Überdeckungsbereiches des Verriegelungsschenkels liegt und somit gut zugänglich ist.

Weitere Vorteile und zweckmäßige Ausführungen sind den weiteren Ansprüchen, der Figurenbeschreibung und den Zeichnungen zu entnehmen. Es zeigen:
- Fig. 1: eine schematisierte Draufsicht auf eine Handwerkzeugmaschine in Form einer handgeführten Schleifmaschine bei zur Zeichenebene parallel verlaufender, ein Werkzeug, bevorzugt in Form einer Schleif- oder Trennscheibe, tragender Antriebsspindel und zur Antriebsspindel umschließendem Lagerhals, auf dem eine Schutzhaube drehbar angeordnet ist, die über eine Verriegelungsanordnung, welche sich in ihrer Verriegelungsstellung befindet, in einer dargestellten Schutzlage abgestützt ist,
- Fig. 2: eine der Fig. 1 entsprechende Darstellung, bei der die Verriegelungsanordnung in ihrer Entriegelungsstellung gezeigt ist,
- Fig. 3: eine schematisierte Darstellung entsprechend einer Schnittführung III-III in Fig. 1, wobei die Verriegelungsanordnung Federmittel umfasst, deren Federebene quer, insbesondere senkrecht zur Zeichenebene, somit etwa in Längsrichtung der Achse der Antriebsspindel, also axial verläuft,
- Fig. 4: eine der Fig. 3 entsprechende Grunddarstellung, bei der im Gegensatz zu Fig. 3 Federmittel gezeigt sind, deren Federebene längs der Zeichenebene, insbesondere parallel zur Zeichenebene und somit quer, insbesondere radial zur Achse der Antriebsspindel verläuft, und
- Fig. 5 bis 7: separate Darstellungen der in Fig. 1 bis 3 veranschaulichten Federmittel, die in Form einer Schenkelfeder ausgebildet sind, die einen Verriegelungsschenkel und einen Befestigungsschenkel aufweist, wobei Fig. 5 entsprechend der Darstellung gemäß Fig. 1 die Schenkelfeder in Seitenansicht quer zur Federebene und in einer ihrer Verriegelungsstellung entsprechenden Federstellung und Fig. 6 die Schenkelfeder gemäß Fig. 5 in Blickrichtung gemäß Pfeil VI darstellt und wobei Fig. 7 in einer Seitenansicht gemäß Fig. 5 verschiedene Federstellungen der Schenkelfeder veranschaulicht, in denen die Schenkelfeder zunächst in Volllinien in ihrer ungespannten Grundform gezeigt ist, darauf folgend - strichpunktiert - in Richtung ihrer Spannebene versetzt und vorgespannt, in einer der Fig. 1 entsprechenden Verriegelungsstellung und schließlich, darauf folgend, strichliert in einer der Fig. 2 entsprechenden Entriegelungsstellung, in der der Verriegelungsschenkel weiter ausgeschwenkt und dementsprechend stärker vorgespannt ist.

In den Fig. 1 und 2 sind einander entsprechende Darstellungen einer Handwerkzeugmaschine in Form einer handgeführten Schleifmaschine 1 in einer Seitenansicht gezeigt. Die Schleifmaschine 1 ist im Ausführungsbeispiel als elektrisch angetriebene Maschine ausgebildet und weist ein Gehäuse 2 auf, das, was nicht gezeigt ist, in bekannter Weise einen Antrieb mit Motor und nachgeordnetem Getriebe aufnimmt und das im Ausführungsbeispiel axial an einem seiner Enden mit einem Lagerflansch 3 verbunden, im Ausführungsbeispiel verschraubt ist. Diesbezügliche axiale Schraubverbindungen sind bei 4 angedeutet.

Der Lagerflansch 3 ist, wie in Fig. 3 veranschaulicht, von einer Antriebsspindel 5 durchsetzt, deren Antriebsdrehrichtung mit 38 bezeichnet ist, und läuft in einem Lagerhals 6 aus. Die Antriebsspindel 5 verläuft zum Lagerhals 6 zumindest in Annäherung koaxial. Die Dreh- und Längsachse in der Antriebsspindel 5 ist mit 7 bezeichnet. Die Antriebsspindel 5 trägt endseitig auslaufend, was nicht näher dargestellt ist, ein Werkzeug 8. Das Werkzeug 8 ist bevorzugt in Form einer rotierend angetriebenen Schleif- oder Trennscheibe ausgebildet. Zumindest über einen Teil seines Umfangs ist das Werkzeug 8 von einer Schutzhaube 9 umschlossen, die auf dem Lagerhals 6 über ihren Nabenteil in Form eines Spannhalses 10 drehbar geführt und zum Lagerhals 6, was nicht dargestellt ist, axial festgelegt ist.

Der Spannhals 10 ist durch einen seitlich, das heißt in Richtung der Dreh- und Längsachse 7 zur Schutzhaube 9 auskragenden und zum Lagerhals 6 überlappenden Bund gebildet.

Entsprechend den Arbeitserfordernissen ist die Schutzhaube 9 zur Dreh- und Längsachse 7 in verschiedenen Drehstellungen als Schutzlagen festzulegen.

Hierzu dient eine Verriegelungsanordnung 11, die in einer ersten Ausgestaltungsform gemäß Fig. 1 bis 3 Federmittel 12 aufweist, denen Verriegelungsglieder 13 zugeordnet sind, zu denen seitens der Schutzhaube 9 vorgesehene, dem Spannhals 10 zugeordnete Verriegelungsglieder 14 korrespondieren. Im Ausführungsbeispiel sind die seitens der Federmittel 12 vorgesehenen Verriegelungsglieder 13 als auskragende Laschen 15 ausgebildet, denen als seitens des Spannhalses 10 vorgesehene Verriegelungsglieder 14 Ausnehmungen 16 entsprechen.

Die Federmittel 12 sind im Ausführungsbeispiel gemäß Fig. 1 bis 3 als U-förmige Schenkelfeder 17 mit einem Verriegelungsschenkel 18, einem Befestigungsschenkel 19 und einem diese Schenkel verbindenden U-förmigen Scheitelbogen 20 gestaltet. Die Federebene der U-förmigen Schenkelfeder 17 erstreckt bei deren Anordnung gemäß Fig.1 bis 3 axial, das heißt in Längsrichtung der Dreh- und Längsachse 7, und somit bezogen auf die Ansicht gemäß Fig. 1 und 2 parallel zur Zeichenebene, und bezogen auf die Schnittdarstellung gemäß Fig. 3 senkrecht zur Zeichenebene.

In entsprechender Weise greifen die Laschen 15 bei radialer Überlappung axial in die Ausnehmungen 16 in ihrer Verriegelungsstellung ein (Fig. 1) und sind im Wesentlichen axial aus den Ausnehmungen 16 entsprechend der Darstellung gemäß Fig. 2 ausgeschwenkt.

Erreicht wird dies dadurch, dass bei im Wesentlichen U-förmig verbundenem Verriegelungsschenkel 18 und Befestigungsschenkel 19 diese in Achsrichtung versetzt über den sich in Achsrichtung erstreckenden Scheitelbogen 20 verbunden sind, so dass die Schenkel 18, 19 gegeneinander, und dadurch auch die zum freien Ende des Verriegelungsschenkels 18 endseitig auslaufend vorgesehene Handhabe 21, um eine durch den Scheitelbogen 20 bestimmte imaginäre Schwenkachse verschwenkbar sind.

Die U-förmige Schenkelfeder 17 ist bevorzugt, wie in den Fig. 1 bis 3 dargestellt, als U-förmig gekrümmte Blattfeder gestaltet, und zwar bei zur Federebene quer liegenden Breitseiten 22 und in Richtung der Federebene verlaufenden Schmalseiten 23, wie insbesondere auch aus den Fig. 5 bis 7 ersichtlich.

In den Fig. 5 bis 7, insbesondere in Fig. 6, ist auch veranschaulicht, dass sich in einer Draufsicht auf die U-förmige Schenkelfeder 17 gemäß Pfeil VI in Fig. 5 der Verriegelungsschenkel 18 und der Befestigungsschenkel 19 bevorzugt unter einem Winkel 24 zueinander erstrecken, durch den in der Draufsicht gemäß Fig. 5 das der Schraubverbindung 4 zugeordnete Schraubloch 25 im Befestigungsschenkel 19 zumindest teilweise, bevorzugt zumindest im Wesentlichen überdeckungsfrei zum Verriegelungsschenkel 18 liegt und somit eine einfache Verschraubung der Federmittel 12 in Form der Schenkelfeder 17 stirnseitig zum Lagerflansch 3 ermöglicht, wie dies aus Fig. 1 und 2 ersichtlich ist. Die Verschränkung der Schenkelfeder 17 im Bereich des Scheitelbogens 20 gibt darüber hinaus die Möglichkeit einer Anordnung der Schenkelfeder 17 mit bezogen auf die Umfangsrichtung des Lagerhalses 6 gegensinniger Erstreckung von Verriegelungsschenkel 18 und Befestigungsschenkel 19, wobei der Verriegelungsschenkel 18 quer zur Dreh- und Längsachse 7 im Wesentlichen tangential zum Lagerhals 6 verläuft und, wie Fig. 6 zeigt, im Bereich der am Verriegelungsschenkel 18 vorgesehenen, durch die Laschen 15 gebildeten Verriegelungsglieder 13 nach radial außen ausgewölbt ist, so dass sich eine der Umfangskontur des Spannhalses 10 im Verriegelungsbereich entsprechende Verlaufskontur des Verriegelungsschenkels 18 ergibt.

Eine über den Befestigungsschenkel 19 und den U-förmigen Scheitelbogen 20 quer zur Dreh- und Längsachse 7 im Wesentlichen unnachgiebige Abstützung des Verriegelungsschenkels 18 hätte zur Folge, dass in Verriegelungsstellung die Schutzhaube 9 drehfest, das heißt in Umfangsrichtung des Lagerhalses 6 in ihrer jeweiligen Drehstellung drehfest fixiert wäre.

Eine solche Abstützung der Schutzhaube 9 über die Schenkelfeder 17 in ihrer geschilderten Ausbildung ist zwar gegenüber bekannten Lösungen durchaus vorteilhaft, da sie unter Montage- und Gestaltungsgesichtspunkten mit einfachen Mitteln, und damit preisgünstig eine Grundeinstellung der Schutzhaube 9 in verschiedenen Verriegelungsstellungen ermöglicht, und dies allein aufgrund der federnden Nachgiebigkeit des Verriegelungsschenkels 18 in Richtung der in Fig. 1 bis 3 längs der Dreh- und Längsachse 7 verlaufenden Verriegelungsebene. Eine solche Verriegelungsanordnung verkörpert dementsprechend auch schon eine eigenständige erfindungsgemäße Gestaltung.

Wird im Rahmen der erfindungsgemäßen Lösung die U-förmige Schenkelfeder 17 zusätzlich dahingehend ausgestaltet, dass der Verriegelungsschenkel 18 nicht nur in Richtung der Verriegelungsebene, und damit quer zu seiner Erstreckung federnd nachgiebig ist, sondern zusätzlich derart mit dem Befestigungsschenkel 19 verbunden ist, dass er bei entsprechender Belastung der Schutzhaube 9 in Umfangsrichtung in seiner Längsrichtung nachgiebig abgestützt ist, so ergibt sich je nach auf die Schutzhaube 9 abgestütztem Drehmoment eine entsprechend der elastisch nachgiebigen Abstützung unter Beibehaltung der jeweiligen Verriegelungsstellung in Umfangsrichtung verlagerte Schutzlage. Es wird mit anderen Worten bezogen auf eine jeweilige Verriegelungsstellung durch die elastisch nachgiebige Abstützung ein Sektor als Schwenkbereich bestimmt, über dem sich die Schutzlage in Abhängigkeit vom abzustützenden Drehmoment verändern kann.

Die in ihrer Schutzlage in Drehrichtung elastisch nachgiebige Abstützung der Schutzhaube 9 in einer, oder bezogen auf eine jeweilige Verriegelungsstellung wird bei der vorgeschilderten Gestaltung durch eine entsprechende Nachgiebigkeit der Federmittel 12, also der Schenkelfeder 17, erreicht, die ihrerseits über den Befestigungsschenkel 19 starr zum Lagerflansch 3, und damit auch zum Lagerhals 6, festgelegt ist. Ein entsprechender Effekt lässt sich im Rahmen der Erfindung zumindest teilweise, oder auch ergänzend dadurch realisieren, dass der Befestigungsschenkel 19 statt der starren Schraubverbindung 4 über eine elastische Verbindung zum Lagerflansch 3 oder einem anderen gehäusefesten Teil festgelegt ist.

Im Hinblick auf die nachgiebige Abstützung des Verriegelungsschenkels 18 in Richtung der Federebene und/oder im Hinblick auf die durch eine jeweilige Verriegelungsstellung der Verriegelungsanordnung 11 vorgegebene Ausgangslage für eine zu dieser Ausgangslage durch in Drehrichtung elastisch nachgiebige Abstützung der Schutzhaube 9 erreichbare Schutzlage erweist es sich als zweckmäßig, die Schenkelfeder 17 im Bereich ihres U-förmigen Scheitelbogens 20 und/oder des oder der davon ausgehenden Bereiche des Verriegelungsschenkels 18 und/oder des Befestigungsschenkels 19 über ihrem Querschnitt zu verändern, wobei eine bevorzugte Lösung in Fig. 6 dargestellt ist, die für den Verriegelungsschenkel 18 zulaufend auf seinen die Laschen 15 als Verriegelungsglieder 13 tragenden ausgewölbten Bereich 26 eine größere Breite 27 vorsieht als für den durch den Scheitelbogen 20 gebildeten Bereich, der eine Breite 28 aufweist. Entsprechende Effekte lassen sich, gegebenenfalls auch verstärkt, durch Veränderungen des jeweils tragenden Querschnittes, zum Beispiel über Ausnehmungen, Verrippungen oder dergleichen erzielen, was nicht dargestellt ist.

Fig. 7 veranschaulicht Stellungen des Verriegelungsschenkels 18 der Schenkelfeder 17 in ihrer nicht montierten Ausgangslage, die in Volllinien dargestellt ist. Die strichpunktiert dargestellte Mittellage der Schenkelfeder 18 entspricht einer Verriegelungsstellung gemäß Fig. 1 und einer Lage gemäß Fig. 5, in der eine dem Schwenkweg 29 entsprechende Spannkraft aufgebaut ist. Die Schenkelfeder 17 ist somit auf ihre Verriegelungsstellung vorgespannt und zur Verlagerung in die Entriegelungsstellung, die als dritte Stellung strichliert dargestellt ist, ist ein vergrößerter Schwenkweg 30 zu überwinden, so dass gegebenenfalls auch mit Vergrößerung des Drehmomentes, das die Schutzhaube 9 beaufschlagt und das gegebenenfalls zu einer Beaufschlagung des Verriegelungsschenkels 18 in Richtung auf seine Entriegelungsstellung führt, entsprechend größere Vorspannkräfte aufgebaut werden.

Die erfindungsgemäße Lösung zeichnet sich somit nicht nur durch einen robusten, einfachen Aufbau und eine sinnfällige Handhabung aus, sondern auch durch große Verriegelungssicherheit.

Insbesondere ist durch die erfindungsgemäße Gestaltung auch gewährleistet, dass auch bei schlagartig auftretenden Drehmomentbelastungen, die sich zum Beispiel beim Bersten von Schleif- und/oder Trennscheiben und Verklemmen von Scheibenteilen, Scheibenbruchstücken und/oder sonstigen Gegenständen zwischen Antriebsspindel 5 und Schutzhaube 9 ergeben können, sowohl die Schutzhaube 9 wie auch die Verriegelungsanordnung 11 und/oder die Antriebsspindel 5 sowie deren Lagerung zumindest im Regelfall vor Beschädigungen geschützt sind, die ein Auswechseln dieser Teile bedingen und damit einen Reparaturfall auslösen.

Die Fig. 1 bis 3, gehen, wie geschildert, von einer Anordnung einer Schenkelfeder 17 mit in Längsrichtung der Dreh- und Längsachse 7 verlaufender Federebene aus. Fig. 4 zeigt in einer im Grundaufbau der Fig. 3 entsprechenden Darstellung eine abweichende Anordnung einer U-förmigen Schenkelfeder 31, die analog zu Fig. 1 bis 3 wiederum einen Verriegelungsschenkel 32, einen Befestigungsschenkel 33 und einen U-förmigen, diese Schenkel 32, 33 verbindenden Scheitelbogen 34 aufweisen. Der Befestigungsschenkel 32 ist, wie symbolisch gezeigt ist, über eine Schraubverbindung 37 beispielsweise an einem Stützhöcker 35 abgestützt, der axial überstehend am Lagerflansch 3 vorgesehen ist. Abweichend zur Gestaltung gemäß Fig. 1 bis 3 ist die Schenkelfeder 31 bei der Lösung gemäß Fig. 4 so angeordnet, dass zum Spannhals 10 zwischen dargestellter Verriegelungsstellung und nicht dargestellter Entriegelungsstellung ein zur Dreh- und Längsachse 7 radialer Schwenkweg 36 für den Verriegelungsschenkel 32 gegeben ist, somit eine zur Zeichenebene gemäß Fig. 4 parallele Federebene mit bezogen auf die Dreh- und Längsachse 7 radialem Eingriff der über eine Handhabe 21 des Verriegelungsschenkels 32 verstellbaren, durch Laschen 15 gebildeten Verriegelungsglieder 13. Auch bei dieser Lösung ist die Schenkelfeder 31 bevorzugt als Blattfeder mit in Richtung der Federebene verlaufende Schmalseiten und quer zur Federebene liegenden Breitseiten 22 ausgebildet.

Funktional sind bei Berücksichtigung der Unterschiede zwischen radialem und axialem Zugriff der Verriegelungsglieder 13 auf den Spannhals 10 einander weitgehend entsprechende Verhältnisse gegeben, denen zusätzlich durch konstruktive Anpassungen in einfacher Weise Rechnung getragen werden kann, so dass für die beiden in den Fig. 3 und 4 analog dargestellten Ausgestaltungsformen die Ausführungen zu Fig. 1 bis 3 in entsprechender Anpassung gelten.

Durch die Erfindung werden somit mehrere Lösungen aufgezeigt, für die Schutzhaube 9 in ihrer Schutzlage einen durch elastische Nachgiebigkeit bestimmten Schwenkbereich vorzugeben. Dies einmal dadurch, dass die Schutzhaube in ihrer Schutzlage zu einer in einer jeweiligen Verriegelungsstellung befindlichen Verriegelungsanordnung einen elastisch nachgiebigen Schwenkbereich aufweist, sei es durch eine drehelastische Abstützung zwischen den Verriegelungsgliedern oder eine nachgeordnet im Übergang auf die Schutzhaube 9 liegende drehelastische Verbindung. In einer weiteren Ausgestaltung kann für die Schutzhaube 9 in ihrer Schutzlage bei in einer jeweiligen Verriegelungsstellung zur Schutzhaube 9 befindlicher Verriegelungsanordnung 11 durch gehäuseseitig elastische Anbringung der Verriegelungsanordnung 11 ein elastisch nachgiebiger Schwenkbereich geschaffen werden. Schließlich kann erfindungsgemäß die Schutzhaube 9 in ihrer Schutzlage bei in einer jeweiligen Verriegelungsstellung zur Schutzhaube 9 befindlicher Verriegelungsanordnung durch eine in sich elastische Ausbildung der Verriegelungsanordnung ein elastisch nachgiebig abgestützter Schwenkbereich erreicht werden, wobei die in sich elastische Ausbildung beispielsweise durch Federmittel 12 erreicht werden, wie sie in Form der Schenkelfedern 17 oder 31 vorgeschildert erläutert sind.

## Patentansprüche

1. Handwerkzeugmaschine, insbesondere handgeführte Schleifmaschine (1), mit einem über eine Antriebsspindel (5) getragenen Werkzeug (8) und einer das Werkzeug (8) zumindest teilweise überdeckenden Schutzhaube (9), die drehbar auf einem Lagerhals (6) angeordnet und in Drehrichtung zum Lagerhals (6) zumindest eine Schutzlage aufweist, die durch eine jeweilige Verriegelungsstellung einer Verriegelungsanordnung (11) vorgegeben ist, wobei die Schutzhaube (9) über die Verriegelungsanordnung (11) relativ zum Lagerhals (6) in ihrer der jeweiligen Verriegelungsstellung entsprechenden Schutzlage unter Aufrechterhaltung der Verriegelung in Umfangsrichtung drehelastisch nachgiebig abgestützt ist und wobei die Verriegelungsanordnung (11) fixierende Verriegelungsglieder (13, 14) aufweist, deren eines Verriegelungsglied (13) in Richtung auf seine manuelle aufhebbare Verriegelungsstellung zum anderen Verriegelungsglied (14) über Federmittel (12) vorgespannt ist, wobei die seitens der Federmittel (12) vorgesehenen Verriegelungsglieder (13) der Verriegelungsanordnung (11) auf ihre Verriegelungsstellung vorgespannt sind, **dadurch gekennzeichnet, dass** die Verriegelung sanordnung zu einem Spannhals (10) der Schutzhaube (9) fixierende Herriegelungsglieder (13,14) aufweist und dass die Federmittel (12) durch eine Schenkelfeder (17, 31) gebildet sind, die U-förmig gebogen ausgebildet ist und einen gegen den Spannhals (10) federnd vorgespannten Verriegelungsschenkel (18, 32) aufweist, der die auf die seitens des Spannhalses (10) vorgesehenen Verriegelungsglieder (14) zugreifenden Verriegelungsglieder (13) trägt und einen zum Verriegelungsschenkel (18, 32) abgewinkelten Befestigungsschenkel (19, 33) aufweist, welcher auslaufend vom U-förmigen Scheitelbogen (20, 34) der Schenkelfeder (17, 31) gehäuseseitig festgelegt ist.

2. Handwerkzeugmaschine nach Anspruch 1,
**dadurch gekennzeichnet, dass** die Schenkelfeder (31) eine quer zur Achse (7) der Antriebsspindel (5) verlaufende Federebene aufweist.

3. Handwerkzeugmaschine nach Anspruch 1,
**dadurch gekennzeichnet, dass** die Schenkelfeder (17) eine in Richtung der Achse (7) der Antriebsspindel (5) verlaufende Federebene aufweist.

4. Handwerkzeugmaschine nach Anspruch 2 oder 3,
**dadurch gekennzeichnet, dass** die am Verriegelungsschenkel (18, 32) vorgesehenen Verriegelungsglieder (13) als auskragende Laschen (15) vorgesehen sind.

5. Handwerkzeugmaschine nach einem der Ansprüche 1 bis 4,
**dadurch gekennzeichnet, dass** die Schenkelfeder (17, 31) als Blattfeder mit in Richtung der Federebene über den U-förmigen Scheitelbogen (20, 34) gegeneinander verschwenkbaren, jeweils quer zur Federebene liegenden Breitseiten von Verriegelungsschenkel (18, 32) und Befestigungsschenkel (19, 33) ausgebildet ist.

6. Handwerkzeugmaschine nach Anspruch 5,
**dadurch gekennzeichnet, dass** der Befestigungsschenkel (19, 33) und der Verriegelungsschenkel (18, 32) sich in Richtung der Federebene gesehen winklig zueinander erstrecken.

7. Handwerkzeugmaschine nach Anspruch 6,
**dadurch gekennzeichnet, dass** die Schenkelfeder (17, 31) im Bereich des U-förmigen Scheitelbogens (20, 34) geschränkt ist.

## Claims

1. Portable power tool, in particular hand-held sanding machine (1), having a tool (8) that is carried via a drive spindle (5), and a protective hood (9) that at least partially covers the tool (8), is arranged in a rotatable manner on a bearing neck (6) and has at least one protective position in the direction of rotation towards the bearing neck (6), said protective position being defined by a respective locking position of a locking arrangement (11), wherein the protective hood (9) is supported via the locking arrangement (11) in a torsionally elastically resilient manner in its protective position, corresponding to the respective locking position, relative to the bearing neck (6), with locking being maintained in the circumferential direction, and wherein the locking arrangement (11) has fixing locking members (13, 14), the one locking member (13) of which is pretensioned in the direction of its manually reversible locking position with respect to the other locking member (14) via spring means (12), wherein the locking members (13), provided on the side of the spring means (12), of the locking arrangement (11) are pretensioned towards their locking position, **characterized in that** the locking arrangement has locking members (13, 14) that fix with respect to a clamping neck (10) of the protective hood (9), and **in that** the spring means (12) are formed by a leg spring (17, 31) which is formed in a manner curved in a U shape and has a locking leg (18, 32) that is resiliently pretensioned with respect to the clamping neck (10), said locking leg (18, 32) carrying the locking members (13) that engage with the locking members (14) provided on the side of the clamping neck (10) and having a fastening leg (19, 33) that is angled with respect to the locking leg (18, 32), said fastening leg (19, 33), starting from the U-shaped apex curve (20, 34) of the leg spring (17, 31), being fixed on the housing side.

2. Portable power tool according to Claim 1, **characterized in that** the leg spring (31) has a spring plane extending transversely to the axis (7) of the drive spindle (5).

3. Portable power tool according to Claim 1, **characterized in that** the leg spring (17) has a spring plane extending in the direction of the axis (7) of the drive spindle (5).

4. Portable power tool according to Claim 2 or 3, **characterized in that** the locking members (13) provided on the locking leg (18, 32) are provided as projecting tabs (15).

5. Portable power tool according to one of Claims 1 to 4, **characterized in that** the leg spring (17, 31) is configured as a leaf spring having broadsides of locking leg (18, 32) and fastening leg (19, 33) that are pivotable with respect to one another in the direction of the spring plane via the U-shaped apex curve (20, 34) and are each located transversely to the spring plane.

6. Portable power tool according to Claim 5, **characterized in that** the fastening leg (19, 33) and the locking leg (18, 32) extend at an angle to one another as seen in the direction of the spring plane.

7. Portable power tool according to Claim 6, **characterized in that** the leg spring (17, 31) is put crosswise in the region of the U-shaped apex curve (20, 34).

## Revendications

1. Machine-outil à main, en particulier meuleuse à guidage manuel (1), comprenant un outil (8) supporté par le biais d'une broche d'entraînement (5) et un capot de protection (9) recouvrant au moins partiellement l'outil (8), lequel capot de protection est disposé de manière rotative sur un collet de palier (6) et présente au moins une position de protection dans le sens de rotation par rapport au collet de palier (6), laquelle position de protection est prédéfinie par une position de verrouillage respective d'un ensemble de verrouillage (11), le capot de protection (9) étant supporté, par le biais de l'ensemble de verrouillage (11), de manière flexible et torsio-élastique dans le sens périphérique par rapport au collet de palier (6) dans sa position de protection correspondant à la position de verrouillage respective en maintenant le verrouillage, et l'ensemble de verrouillage (11) comprenant des organes de verrouillage (13, 14) assurant la fixation, parmi lesquels l'un des organes de verrouillage (13) est précontraint par rapport à l'autre organe de verrouillage (14) par le biais de moyens de ressort (12) dans la direction de sa position de verrouillage pouvant être supprimée manuellement, les organes de verrouillage (13), prévus du côté des moyens de ressort (12), de l'ensemble de verrouillage (11) étant précontraints dans leur position de verrouillage, **caractérisée en ce que** l'ensemble de verrouillage comprend des organes de verrouillage (13, 14) assurant la fixation par rapport à un collet de serrage (10) du capot de protection (9), et **en ce que** les moyens de ressort (12) sont formés par un ressort à branches (17, 31) qui est réalisé de manière courbée en forme de U et comprend une branche de verrouillage (18, 32) précontrainte de manière élastique contre le collet de serrage (10), laquelle branche de verrouillage porte les organes de verrouillage (13) venant en prise avec les organes de verrouillage (14) prévus du côté du collet de serrage (10) et comprend une branche de fixation (19, 33) coudée par rapport à la branche de verrouillage (18, 32), laquelle branche de fixation est fixée du côté du boîtier en se terminant à partir du coude (20, 34) en forme de U du ressort à branches (17, 31).

2. Machine-outil à main selon la revendication 1,
**caractérisée en ce que** le ressort à branches (31) comprend un plan de ressort s'étendant transversalement à l'axe (7) de la broche d'entraînement (5).

3. Machine-outil à main selon la revendication 1,
**caractérisée en ce que** le ressort à branches (17) comprend un plan de ressort s'étendant dans la direction de l'axe (7) de la broche d'entraînement (5).

4. Machine-outil à main selon la revendication 2 ou 3,
**caractérisée en ce que** les organes de verrouillage (13) prévus sur la branche de verrouillage (18, 32) sont prévus sous forme de pattes saillantes (15).

5. Machine-outil à main selon l'une quelconque des revendications 1 à 4,
**caractérisée en ce que** le ressort à branches (17, 31) est réalisé sous forme de ressort à lames comprenant des côtés larges de la branche de verrouillage (18, 32) et de la branche de fixation (19, 33) pouvant pivoter l'un par rapport à l'autre dans la direction du plan de ressort par le biais du coude (20, 34) en forme de U et situés respectivement transversalement au plan du ressort.

6. Machine-outil à main selon la revendication 5,
**caractérisée en ce que** la branche de fixation (19, 33) et la branche de verrouillage (18, 32) s'étendent de manière angulaire l'une par rapport à l'autre vues dans la direction du plan du ressort.

7. Machine-outil à main selon la revendication 6,
**caractérisée en ce que** le ressort à branches (17, 31) est plié en croisé dans la région du coude (20, 34) en forme de U.
